# EUROPÄISCHE PATENTSCHRIFT

(11) **EP 0 903 465 B1**
(45) Veröffentlichungstag und Bekanntmachung des Hinweises auf die Patenterteilung: **03.09.2003**
(21) Anmeldenummer: 97810685.4
(22) Anmeldetag: 19.09.1997
(51) Int. Cl.: F01D 5/02, F02C 6/12

(54) **Verdichterradbefestigung für schnellaufende Turbomaschinen**
Compressor wheel-shaft connection for high speed turbomachinery
Connexion entre roue de compresseur et arbre pour turbomachines à haute vitesse

(43) Veröffentlichungstag der Anmeldung: 24.03.1999
(73) Patentinhaber: ABB Turbo Systems AG, 5400 Baden (CH)
(72) Erfinder: Bättig, Josef, 5704 Egliswil (CH); Müller, Alfred, 5600 Lenzburg (CH)
(74) Vertreter: ABB Patent Attorneys

(56) Entgegenhaltungen:
- EP-A- 0 072 582
- DE-A- 3 532 348
- DE-A- 3 625 996
- DE-A- 19 540 745
- Polygon Wellen - Naben Verbindungen Spezielle Anwendungsfälle Schaudt Fortuna Werke Informations Broschüre TB. Nr.309/2 XP002051732
- PATENT ABSTRACTS OF JAPAN vol. 007, no. 165 (M-230), 20.Juli 1983 & JP 58 072602 A (HITACHI SEISAKUSHO KK), 30.April 1983,

## Beschreibung

### Technisches Gebiet

Die Erfindung betrifft eine Verdichterradbefestigung für schnellaufende Turbomaschinen gemäss dem Oberbegriff des Anspruchs 1.

### Stand der Technik

Verdichterräder von Turbomaschinen werden entweder kraft- oder formschlüssig mit ihrer Antriebswelle verbunden. Bei steigenden Druckverhältnissen und folglich bei zunehmenden Betriebsdrehmomenten sowie grossen Umfangsgeschwindigkeiten ist eine formschlüssige Drehmomentübertragung, d.h. eine formschlüssige Wellen-Naben-Verbindung des Verdichterrades vorteilhaft.

Aus der EP 05 22 630 B1 ist eine formschlüssige Verdichterradbefestigung bekannt, welche mittels einer Mehrkeilwelle realisiert wird. Bei dieser Lösung ist die Lebensdauer der Wellen-Naben-Verbindung wegen der durch die Keilnuten eingebrachten Kerben eingeschränkt. Zudem sind zusätzliche Zentrierelemente erforderlich, welche die Kosten des Verdichterrades erhöhen. Infolge der herstellungsbedingten Ungenauigkeiten von Mehrkeilwellen muss eine solche Wellen-Naben-Verbindung immer als Einheit ausgewuchtet werden, wobei die Teile zwecks identischer Wiedermontage entsprechend zu markieren sind. Demnach ist der Einsatz des Verdichterrades mit einer anderen, nicht gemeinsam mit diesem ausgewuchteten Welle nicht möglich. Dies ist jedoch ein entscheidender Nachteil im Servicefall.

Formschlüssige Verdichterradbefestigungen mittels eines Gewindes sind sowohl aus der US 3,961,867 als auch aus der WO 93/022778 bekannt. Nachteilig sind dabei ebenfalls herstellungsbedingte Ungenauigkeiten des Gewindes. Ausserdem erfordern die bei Verdichterrädern auftretenden hohen Betriebsdrehmomente hohe Anzieh- bzw. Lösemomente. Insbesondere bei grösseren Verdichterrädern erreichen die zur Demontage erforderlichen Lösemomente das Doppelte des Betriebsdrehmoments. Solche Kräfte können nur mittels Spezialwerkzeugen bzw. mittels eines Übersetzungsgetriebes aufgebracht werden. Dies erhöht jedoch deutlich den zur Demontage von Verdichterrädern erforderlichen Aufwand. Ein weiterer Nachteil der Befestigung des Verdichterrades mittels eines Gewindes besteht darin, dass bei der Montage des Verdichterrades die zuerst mit dem Wellengewinde in Berührung kommenden Bereiche des Nabengewindes bis zu ihrer Endlage einen relativ langen Weg auf dem Wellengewinde zurücklegen müssen. Weil die beteiligten Gewinde kaum Spiel haben ergibt sich eine relativ starke Pressung zwischen den einzelnen Gewindeteilen, d.h. in einem Bereich ohne jegliche Schmierung. In der Folge kommt es zum sogenannten Anfressen bzw. zur Verformung der Gewinde, so dass bei jeder neuen Montage andere Ergebnisse erreicht werden. Demnach ist eine solche Verbindung nicht ausreichend reproduzierbar. Zudem handelt es sich bei diesen Lösungen um Verdichterräder mit einer Sackbohrung, die bezüglich ihrer Wellen-Naben-Verbindung nicht mit Verdichterrädern verglichen werden können, die eine Durchgangsbohrung besitzen.

Gemäss den "Informationen über die Anwendung von Polygon-Verbindungen", der Firma FORTUNA-WERKE Maschinenfabrik AG, Stuttgart-Bad Cannstatt, sind eine Stirnritzelwelle und ein Verdichterlaufrad für das Gebläse einer Kühlanlage bekannt. Zur drehfesten Verbindung des Verdichterrades auf der Welle weisen beide Bauteile ein konisches Profil mit einer polygonartigen Grundfläche auf, wobei der Wellenkonus auf dem Wellenende angeordnet ist. Der Wellen- und der Nabenkonus, d.h. die eigentliche Verbindungsstelle von Welle und Verdichterrad, sind verdichterseitig der Rückwand des Verdichterrades und damit im Massenschwerpunkt des Verdichterrades angeordnet. Dieser Bereich höchster Spannungskonzentration erfährt beim Betrieb des Turboladers zwangsläufig die grösste Aufweitung, so dass die Sicherheit der Verbindung mit steigender Umfangsgeschwindigkeit des Verdichterrades sinkt. Schnellaufende Turbomaschinen, wie beispielsweise Turbolader, erreichen Umfangsgeschwindigkeiten von 500 m/s und darüber. Derartige Umfangsgeschwindigkeiten stellen wesentlich höhere Anforderungen an die Drehmomentübertragung und an die Sicherheit der Wellen-Naben-Verbindung, Diese Anforderungen können mit dem herkömmlichen Stand der Technik nicht erfüllt werden.

### Darstellung der Erfindung

Die Erfindung versucht, alle diese Nachteile zu vermeiden. Ihr liegt die Aufgabe zugrunde, eine sichere und reproduzierbare Verdichterradbefestigung für schnelllaufende Turbomaschinen zu schaffen, welche zudem eine verbesserte Drehmomentübertragung besitzt.

Erfindungsgemäss wird das dadurch erreicht, dass sowohl der in der Durchgangsbohrung des Verdichterrades angeordnete Nabenkonus als auch der damit korrespondierende Wellenkonus jeweils einen mittleren Durchmesser aufweisen und diese mittleren Durchmesser in einem axialen Abstand vom Massenschwerpunkt des Verdichterrades angeordnet sind, welcher zumindest den halben mittleren Durchmessern entspricht. Dabei ist die Durchgangsbohrung der Nabe wellenseitig des Nabenkonus zumindest teilweise als eine zylindrische Bohrung ausgebildet.

Bei dieser Anordnung liegen der Naben- und der Wellenkonus, d.h. die eigentlichen Befestigungselemente, ausserhalb des Massenschwerpunktes des Verdichterrades. Deshalb sind im Befestigungsbereich des Verdichterrades wesentlich kleinere Beanspruchungen durch Fliehkräfte bzw. Wärmedehnungen zu verzeichnen, so dass die Aufweitung des Nabenkonus deutlich verringert werden kann. Somit kann eine auch bei hohen Drehzahlen sichere Verdichterradbefestigung realisiert werden. Die wellenseitig angeordnete, zylindrische Bohrung dient als Zentriersitz für das Verdichterrad.

Besonders vorteilhaft ist die Durchgangsbohrung der Nabe beidseitig des Nabenkonus zumindest teilweise als eine zylindrische Bohrung ausgebildet, wobei die zweite, d.h. die verdichterseitige zylindrische Bohrung eine Montagehilfe darstellt.

In einer ersten Ausführungsform weist das Verdichterrad eine an seine Rückwand wellenseitig anschliessende Befestigungsbüchse für den Wellenzapfen auf. Dabei sind der Nabenkonus in der Befestigungsbüchse und die zylindrischen Bohrungen beidseitig, d.h. wellen- bzw. verdichterseitig des Nabenkonus angeordnet. Mit dieser insbesondere für innengelagerte Turbolader geeigneten Lösung kann der Abstand der Befestigungselemente vom Massenschwerpunktes des Verdichterrades weiter vergrössert werden. Dies führt zu einer verbesserten Verdichterradbefestigung, welche gefahrlos noch höhere Drehzahlen zulässt.

Wellenseitig der Nabe sind an der Befestigungsbüchse vorteilhaft eine Planfläche und an der Welle ein entsprechender Plananschlag ausgebildet. Damit werden sowohl eine eindeutige axiale Positionierung als auch eine gute Rundlaufgenauigkeit des Verdichterrades erreicht.

Der Wellenzapfen ist zumindest zweiteilig ausgebildet und besteht aus dem Wellenkonus sowie einem mit dem Zentriersitz, d.h. mit der wellenseitigen zylindrischen Bohrung, korrespondierenden Wellenbund. Alternativ zur zweiteiligen Ausbildung ist der Wellenzapfen zumindest dreiteilig ausgebildet. Dazu weist er zusätzlich ein zylindrisches Wellenende auf, welches der Vorzentrierung des Verdichterrades bei dessen Positionierung auf dem Wellenzapfen dient. Infolge dieser Vorzentrierung tritt bei der Montage des Verdichterrades keine radiale Verschiebung des Wellen- und des Nabenkonus gegeneinander auf, so dass eine Beschädigung der eigentlichen Befestigungselemente vermieden werden kann. Letztlich führt dies zu einer verbesserten Wellen-Naben-Verbindung und damit zu einer erhöhten Standzeit des Verdichterrades.

In der Durchgangsbohrung des Verdichterrades und im Wellenzapfen ist zumindest jeweils eine Aufnahmeeinrichtung für ein Montage-/Demontagewerkzeug angeordnet. Dadurch kann das Verdichterrad von der Verdichterseite aus relativ leicht montiert bzw. demontiert werden. Besonders vorteilhaft ist die Aufnahmeeinrichtung des Wellenzapfens im Wellenende, bei einem zweiteiligen Wellenzapfen jedoch im Wellenkonus, angeordnet. Die Aufnahmeeinrichtungen sind als Innengewinde ausgebildet, wobei das Innengewinde des Wellenendes bzw. des Wellenkonus kleiner ist, als das Innengewinde der Nabe. Das Montage-/Demontagewerkzeug ist als Differentialschraube mit zwei Aussengewinden unterschiedlicher Steigung ausgebildet. Dabei korrespondieren das mit der kleineren Steigung ausgebildete Aussengewinde mit dem Innengewinde der Nabe und das mit der grösseren Steigung ausgebildete Aussengewinde mit dem Innengewinde des Wellenendes bzw. des Wellenkonus.

Die Differentialschraube bzw. deren Differentialgewinde dient sowohl als Montage-/Demontagewerkzeug als auch zur axialen Sicherung des Verdichterrades auf der Welle. Demnach sind keine zusätzlichen Montage-/Demontagewerkzeuge erforderlich.

In einer zweiten Ausführungsform der Erfindung ist der Nabenkonus verdichterseitig des Massenschwerpunktes des Verdichterrades angeordnet. Dadurch wird das Verdichterrad durch Fliehkräfte bzw. Wärmedehnungen weit weniger beansprucht als bei der Anordnung des Nabenkonus im Massenschwerpunkt. Bei dieser, insbesondere für die Aussenlagerung von Turboladern geeigneten Lösung kann die Aufweitung des Nabenkonus noch stärker reduziert und somit die Befestigung des Verdichterrades weiter verbessert werden. Zudem wird eine geringere axiale Baulänge erreicht.

Bei dieser Lösung ist an der Nabe, verdichterseitig des Massenschwerpunktes, eine Planfläche ausgebildet und die Welle weist einen entsprechenden Plananschlag auf. In diesem Bereich des Verdichterrades treten die im Vergleich zu anderen Bereichen niedrigsten Temperaturen auf, so dass keine grossen Flächenpressungen durch axiale Wärmedehnungen zu erwarten sind. Daher kann die Lebensdauer der Wellen-Naben-Verbindung erhöht werden.

### Kurze Beschreibung der Zeichnung

In der Zeichnung sind mehrere Ausführungsbeispiele der Erfindung anhand des Verdichters eines Abgasturboladers dargestellt.

Es zeigen:
- Fig. 1: einen Teillängsschnitt durch einen innengelagerten Abgasturbolader, im Bereich des Verdichterrades;
- Fig. 2: einen Schnitt II-II durch das Verdichterrad gemäss Fig. 1, im Bereich des Wellenkonus (vergrössert dargestellt);
- Fig. 3: einen Teillängsschnitt durch einen innengelagerten Abgasturbolader, entsprechend einem zweite Ausführungsbeispiel;
- Fig. 4: einen Teillängsschnitt durch einen aussengelagerten Abgasturbolader, im Bereich des Verdichterrades.

Es sind nur die für das Verständnis der Erfindung wesentlichen Elemente gezeigt. Nicht dargestellt sind von der Anlage beispielsweise die Turbinenseite des Abgasturboladers und die mit letzterem verbundene Brennkraftmaschine.

### Weg zur Ausführung der Erfindung

Der Abgasturbolader besteht hauptsächlich aus einem als Radialverdichter ausgebildeten Verdichter 1 und einer nicht dargestellten Abgasturbine, welche auf einer gemeinsamen Welle 2 angeordnet sind. Der Radialverdichter 1 besitzt ein Verdichtergehäuse 3, in dem ein Verdichterrad 4 drehbar auf der Welle 2 gelagert ist. Das Verdichterrad 4 weist eine mit einer Vielzahl von Laufschaufeln 5 besetzte Nabe 6 auf. In die Nabe 6 ist eine zentrale, einen Wellenzapfen 7 der Welle 2 aufnehmende Durchgangsbohrung 8 eingebracht (Fig. 1). Die Durchgangsbohrung 8 ist teilweise als Nabenkonus 9 mit einer polygonartigen Grundfläche 10 ausgebildet (Fig. 2). Der Wellenzapfen 7 nimmt einen mit dem Nabenkonus 9 korrespondierenden Wellenkonus 11 auf, welcher seinerseits ebenfalls über eine polygonartige Grundfläche 12 verfügt.

Die Nabe 6 des Verdichterrades 4 ist wellenseitig mit einer Rückwand 13 ausgestattet. Verdichterseitig der Rückwand 13 besitzt das Verdichterrad 4 einen Massenschwerpunkt 14. Die Durchgangsbohrung 8 ist beidseitig des Nabenkonus 9 als zylindrische Bohrung 15, 16 ausgebildet. Beide Bohrungen 15, 16 sind koaxial zu einer Achse 17 der Durchgangsbohrung 8.

Natürlich kann die erfindungsgemässe Lösung auch bei einem Abgasturbolader mit einem als Axialverdichter ausgebildeten Verdichter 1 angewendet werden (nicht dargestellt).

In einem ersten Ausführungsbeispiel besitzt der Abgasturbolader eine Innenlagerung, d.h. zwischen der Turbine bzw. zwischen deren ebenfalls nicht dargestellten Gehäuse und dem Verdichtergehäuse 3 ist ein Lagergehäuse 18 mit einem Axial/Radiallager 19 angeordnet, in welchem die Welle 2 drehbar gelagert ist. An die Rückwand 13 der Nabe 6 schliesst wellenseitig eine Befestigungsbüchse 20 für den Wellenzapfen 7 an. Während die Befestigungsbüchse 20 mit einer Planfläche 21 abschliesst, weist die Welle 2 einen entsprechenden Plananschlag 22 auf. Sowohl der Nabenkonus 9 als auch der Wellenkonus 11 sind in der Befestigungsbüchse 20 angeordnet. Sie weisen jeweils einen mittleren Durchmesser 23, 24 auf und sind in einem axialen Abstand 25 vom Massenschwerpunkt 14 des Verdichterrades 4 angeordnet, welcher zumindest ihrem halben mittleren Durchmesser 23, 24 entspricht. Auf jeder Seite des Nabenkonus 9 ist jeweils eine der zylindrischen Bohrungen 15, 16 ausgebildet.

Das Axial-/Radiallager 19 besteht aus einem am Lagergehäuse 18 mittels Schrauben 26 fixierten und daher feststehenden Lagerkörper 27 sowie aus einem drehfest mit der Welle 2 verbundenen Lagerkamm 28. Zum Verdichterrad 4 wird das Axial-/Radiallager 19 von einem als Hilfslagerscheibe ausgebildeten Zwischenelement 29 abgeschlossen, welches verdichterseitig einen weiteren Anschlag 30 für die Befestigungsbüchse 20 aufweist. Zwischen dem Lagergehäuse 18 und dem Verdichtergehäuse 3 ist eine Zwischenwand 31 angeordnet und mittels Befestigungsschrauben 32 am Lagergehäuse 18 fixiert. Die Zwischenwand 31 nimmt die Befestigungsbüchse 20 der Nabe 6 des Verdichterrades 4 auf und ist gegenüber dieser beispielsweise mittels einer Labyrinthdichtung abgedichtet (nicht dargestellt).

Der Wellenzapfen 7 ist dreiteilig und besteht aus einem zylindrischen Wellenende 33, dem Wellenkonus 11 und einem an die Welle 2 anschliessenden, zylindrischen Wellenbund 34. Auf der Seite des Wellenendes 33 besitzt der Wellenkonus 11 seinen kleinsten Durchmesser (Fig. 1).

Sowohl das Wellenende 33 des Wellenzapfens 7 als auch die Nabe 6 sind an ihrem verdichterseitigen Ende mit jeweils einer als Innengewinde ausgebildeten Aufnahmeeinrichtung 35, 36 für ein als Differentialschraube ausgebildetes Montage-/Demontagewerkzeug 37 des Verdichterrades 4 versehen. Dazu ist das Innengewinde 35 des Wellenendes 33 kleiner ausgebildet als das Innengewinde 36 der Nabe 6. Die Differentialschraube 37 besitzt zwei Aussengewinde 38, 39 unterschiedlicher Grösse und unterschiedlicher Steigung. Das grössere Aussengewinde 38 weist die kleinere Steigung auf und korrespondiert mit dem Innengewinde 36 der Nabe 6, während das mit der grösseren Steigung ausgestattete, kleinere Aussengewinde 39 mit dem Innengewinde 35 des Wellenendes 33 zusammenwirkt. Zudem weist die Differentialschraube 37 eine als Innensechskant ausgebildete Aufnahme 40 für ein nicht dargestelltes Betätigungselement auf.

Natürlich ist es möglich, das grössere Aussengewinde 38 mit der grösseren und das kleinere Aussengewinde 39 mit der kleineren Steigung zu versehen, was bei der Montage ein gegenüber der in Fig. 1 dargestellten Lösung entgegengesetztes Drehen des Montage-/Demontagewerkzeuges 37 erfordert. Selbstverständlich kann auch ein anderes Montage-/Demontagewerkzeug 37 für das Verdichterrad 4 eingesetzt werden, beispielsweise eine hydraulische Vorrichtung.

Bei der Montage des Verdichterrades 4 wird zunächst die Differentialschraube 37 zu zirka einem Drittel in das Verdichterrad 4 eingeschraubt. Anschliessend wird das Verdichterrad 4 über das zylindrische Wellenende 33 geschoben, bis die Differentialschraube 37 mit ihrem kleineren Aussengewinde 39 am Innengewinde 35 des Wellenendes 33 anliegt. Danach wird die Differentialschraube 37 mit Hilfe des Betätigungselementes so lange gedreht, bis das Verdichterrad 4 mit seiner Planfläche 21 am Anschlag 30 ansteht. Zu diesem Zeitpunkt wird die bei Umkehrschub als Lauffläche des Axial-/Radiallagers 19 dienende Hilfslagerscheibe 29 zwischen dem Plananschlag 22 der Welle 2 und der Planfläche 21 des Verdichterrades 4 eingeklemmt. Während das Aufziehen des Verdichterrades 4 über die unterschiedliche Steigung der Aussengewinde 38, 39 realisiert wird, kann durch die unterschiedlichen Durchmesser der Aussengewinde 38, 39 eine Falschmontage der Differentialschraube 37 und damit eine Beschädigung der Gewinde von vornherein ausgeschlossen werden. Die Differentialschraube 37 verbleibt auch beim Betrieb des Abgasturboladers in der Durchgangsbohrung 8 und bildet eine zusätzliche axiale Sicherung für das Verdichterrad 4. Dazu wird das Betätigungselement nach erfolgter Montage des Verdichterrades 4 aus dem Innensechskant 40 der Differentialschraube 37 entfernt. Die Demontage des Verdichterrades 4 wird in umgekehrter Reihenfolge vorgenommen.

Gemäss einem zweiten Ausführungsbeispiel besitzt der Abgasturbolader ebenfalls eine Innenlagerung. Im Unterschied zum ersten Ausführungsbeispiel ist der Wellenzapfen 7 jedoch nur zweiteilig ausgebildet und besteht aus dem Wellenkonus 11 sowie aus dem mit der wellenseitigen zylindrischen Bohrung 16 korrespondierenden Wellenbund 34 (Fig. 3). In diesem Fall ist die als Innengewinde ausgebildete Aufnahmeeinrichtung 35 im Inneren des Wellenkonus 11 angeordnet, weshalb ein entsprechend angepasstes Montage-/Demontagewerkzeug 37', d.h. eine verlängerte Differentialschraube Verwendung findet. Damit wird eine alternative Befestigungsvariante für das Verdichterrad 4 zur Verfügung gestellt, wobei die Montage/Demontage analog dem ersten Ausführungsbeispiel erfolgt.

In einem dritten Ausführungsbeispiel besitzt der Abgasturbolader eine stromauf des Verdichterrades 4 angeordnete Aussenlagerung, von der nur ein Lagergehäuse 18' mit einer Dichtung 41 dargestellt sind. Sowohl der Nabenkonus 9 als auch der Wellenkonus 11 sind am verdichterseitigen Ende des Verdichterrades 4 ausgebildet. Die beiden zylindrischen Bohrungen 15, 16 der Nabe 6 sind wellenseitig des Nabenkonus 9 angeordnet. Sie weisen den gleichen Durchmesser auf und gehen am Massenschwerpunkt 14 des Verdichterrades 4 ineinander über. Der Wellenzapfen 7 ist dreiteilig und besteht aus einem zylindrischen Wellenende 33' zur Aufnahme eines als Gewindebüchse ausgebildeten Montage-/Sicherungselements 37", dem Wellenkonus 11 und einem an die Welle 2 anschliessenden, zylindrischen Wellenbund 34'. Im Gegensatz zum ersten Ausführungsbeispiel korrespondiert der Wellenbund 34' daher mit beiden zylindrischen Bohrungen 15, 16 der Nabe 6. Wellenseitig des Nabenkonus 9 weist die Nabe 6 eine Planfläche 21' auf, welche mit einem entsprechend ausgebildeten Plananschlag 22' des Wellenbundes 34' zusammenwirkt (Fig. 4).

Zur Montage wird das Verdichterrad 4 zunächst auf den Wellenzapfen 7 aufgeschoben und anschliessend mittels der Gewindebüchse 37" auf den Wellenkonus 11 aufgezogen. Wenn die Planfläche 21' mit dem Plananschlag 22' in Kontakt kommt, ist die erforderliche Wellen-Naben-Verbindung hergestellt.

### Bezugszeichenliste

- 1: Verdichter
- 2: Welle
- 3: Verdichtergehäuse
- 4: Verdichterrad
- 5: Laufschaufel
- 6: Nabe
- 7: Wellenzapfen
- 8: Durchgangsbohrung
- 9: Nabenkonus
- 10: polygonartige Grundfläche, von 9
- 11: Wellenkonus
- 12: polygonartige Grundfläche, von 11
- 13: Rückwand, von 6
- 14: Massenschwerpunkt, von 4
- 15: zylindrische Bohrung
- 16: zylindrische Bohrung, Zentriersitz
- 17: Achse
- 18: Lagergehäuse
- 19: Axial-/Radiallager
- 20: Befestigungsbüchse
- 21: Planfläche
- 22: Plananschlag
- 23: mittlerer Durchmesser, von 9
- 24: mittlerer Durchmesser, von 11
- 25: Abstand, axial
- 26: Schraube
- 27: Lagerkörper
- 28: Lagerkamm
- 29: Zwischenelement, Hilfslagerscheibe
- 30: Anschlag
- 31: Zwischenwand
- 32: Befestigungsschraube
- 33: zylindrisches Wellenende, von 7
- 34: zylindrischer Wellenbund
- 35: Aufnahmeeinrichtung, Innengewinde
- 36: Aufnahmeeinrichtung, Innengewinde
- 37: Montage-/Demontagewerkzeug, Differentialschraube
- 38: grösseres Aussengewinde, von 37 bzw. 37' (mit kleinerer Steigung)
- 39: kleineres Aussengewinde, von 37 bzw. 37' (mit grösserer Steigung)
- 40: Aufnahme, Innensechskant
- 41: Dichtung
- 18': Lagergehäuse
- 21': Planfläche
- 22': Plananschlag
- 33': zylindrisches Wellenende
- 34': zylindrischer Wellenbund
- 37': Montage-/Demontagewerkzeug, Differentialschraube (verlängert)
- 37": Montage-/Sicherungselement, Gewindebüchse

## Patentansprüche

1. Verdichterradbefestigung für schnellaufende Turbomaschinen, mit einem auf einer Welle (2) befestigten Verdichterrad (4), welches aus einer mit mehreren Laufschaufeln (5) besetzten sowie mit einer Rückwand (13) ausgebildeten Nabe (6) besteht und verdichterseitig der Rückwand (13) einen Massenschwerpunkt (14) besitzt, wobei die Nabe (6) mit einer zentralen Durchgangsbohrung (8) zur Aufnahme eines Wellenzapfens (7) der Welle (2) versehen und die Durchgangsbohrung (8) zumindest teilweise als Nabenkonus (9) mit einer polygonartigen Grundfläche (10) ausgebildet ist, der Wellenzapfen (7) einen mit dem Nabenkonus (9) zusammenwirkenden Wellenkonus (11) aufweist und letzterer eine der Grundfläche (10) des Nabenkonus (9) entsprechende, polygonartige Grundfläche (12) besitzt, **dadurch gekennzeichnet, dass**
a) sowohl der Nabenkonus (9) als auch der Wellenkonus (11) jeweils einen mittleren Durchmesser (23, 24) aufweisen und diese mittleren Durchmesser (23, 24) in einem axialen Abstand (25) vom Massenschwerpunkt (14) des Verdichterrades (4) angeordnet sind, welcher zumindest den halben mittleren Durchmessern (23, 24) entspricht,
b) der Nabenkonus (9) und der Wellenkonus (11) ausserhalb des Massenschwerpunktes (14) des Verdichterrades (4) liegen, und
c) die Durchgangsbohrung (8) der Nabe (6) wellenseitig des Nabenkonus (9) zumindest teilweise als eine zylindrische Bohrung (16) ausgebildet ist.

2. Verdichterradbefestigung nach Anspruch 1, **dadurch gekennzeichnet, dass** die Durchgangsbohrung (8) der Nabe (6), beidseitig des Nabenkonus (9), zumindest teilweise als eine zylindrische Bohrung (15, 16) ausgebildet ist.

3. Verdichterradbefestigung nach Anspruch 2, **dadurch gekennzeichnet, dass** die Nabe (6) des Verdichterrades (4) eine wellenseitig an die Rückwand (13) anschliessende Befestigungsbüchse (20) für den Wellenzapfen (7) aufweist, wobei der Nabenkonus (9) in der Befestigungsbüchse (20) und die zylindrischen Bohrungen (15, 16) beidseitig des Nabenkonus (9) angeordnet sind.

4. Verdichterradbefestigung nach Anspruch 3, **dadurch gekennzeichnet, dass** wellenseitig der Nabe (6) eine Planfläche (21) an der Befestigungsbüchse (20) ausgebildet ist und die Welle (2) einen entsprechenden Plananschlag (22) aufweist.

5. Verdichterradbefestigung nach Anspruch 4, **dadurch gekennzeichnet, dass** der Wellenzapfen (7) zumindest zweiteilig ausgebildet ist und aus dem Wellenkonus (11) sowie einem mit der wellenseitigen zylindrischen Bohrung (16) korrespondierenden Wellenbund (34) besteht.

6. Verdichterradbefestigung nach Anspruch 4, **dadurch gekennzeichnet, dass** der Wellenzapfen (7) zumindest dreiteilig ausgebildet ist und aus dem Wellenkonus (11), einem mit der wellenseitigen zylindrischen Bohrung (16) korrespondierenden Wellenbund (34) sowie einem zylindrischen Wellenende (33) besteht.

7. Verdichterradbefestigung nach Anspruch 5 oder 6, **dadurch gekennzeichnet, dass** im Wellenzapfen (7) und in der Durchgangsbohrung (8) zumindest jeweils eine Aufnahmeeinrichtung (35, 36) für ein vorzugsweise als Differentialschraube mit zwei Aussengewinden (38, 39) unterschiedlicher Steigung ausgebildetes Montage-/Demontagewerkzeug (37, 37') des Verdichterrades (4) angeordnet ist.

8. Verdichterradbefestigung nach Anspruch 7, **dadurch gekennzeichnet, dass** beide Aufnahmeeinrichtungen (35, 36) als Innengewinde ausgebildet sind, die Aufnahmeeinrichtung (35) des Wellenzapfens (7) im Wellenende (33) angeordnet und kleiner als die in der Durchgangsbohrung (8) der Nabe (6) angeordnete Aufnahmeeinrichtung (36) ausgebildet ist.

9. Verdichterradbefestigung nach Anspruch 7, **dadurch gekennzeichnet, dass** beide Aufnahmeeinrichtungen (35, 36) als Innengewinde ausgebildet sind, die Aufnahmeeinrichtung (35) des Wellenzapfens (7) im Wellenkonus (11) angeordnet und kleiner als die in der Durchgangsbohrung (8) der Nabe (6) angeordnete Aufnahmeeinrichtung (36) ausgebildet ist.

10. Verdichterradbefestigung nach Anspruch 1, **dadurch gekennzeichnet, dass** der Nabenkonus (9) stromauf des Massenschwerpunktes (14) des Verdichterrades (4) angeordnet ist.

11. Verdichterradbefestigung nach Anspruch 10, **dadurch gekennzeichnet, dass** verdichterseitig des Massenschwerpunktes (14) eine Planfläche (21') an der Nabe (6) ausgebildet ist und die Welle (2) einen entsprechenden Plananschlag (22') aufweist.

## Claims

1. Compressor impeller fastening for high speed turboengines, with a compressor impeller (4) which is fastened on a shaft (2) and which consists of a hub (6) equipped with a plurality of moving blades (5) and designed with a rear wall (13) and has a mass center of gravity (14) on the compressor side of the rear wall (13), the hub (6) being provided with a central through bore (8) for receiving a shaft journal (7) of the shaft (2), and the through bore (8) being designed at least partially as a hub cone (9) with a polygonal base area (10), the shaft journal (7) having a shaft cone (11) cooperating with the hub cone (9), and said shaft cone possessing a polygonal base area (12) corresponding to the base area (10) of the hub cone (9), **characterized in that**
a) both the hub cone (9) and the shaft cone (11) each have a mean diameter (23, 24) and these mean diameters (23, 24) are arranged at an axial distance (25) from the mass center of gravity (14) of the compressor impeller (4), said distance corresponding at least to half the mean diameters (23, 24),
b) the hub cone (9) and the shaft cone (11) lie outside the mass centre of gravity of the compressor impeller (4), and
c) the through bore (8) of the hub (6) is designed, on the shaft side of the hub cone (9), at least partially as a cylindrical bore (16).

2. Compressor impeller fastening according to Claim 1, **characterized in that** the through bore (8) of the hub (6) is designed, on both sides of the hub cone (9) at least partially as a cylindrical bore (15, 16).

3. Compressor impeller fastening according to Claim 2, **characterized in that** the hub (6) of the compressor impeller (4) has a fastening bush (20) for the shaft journal (7), said bush adjoining the rear wall (13) on the shaft side, the hub cone (9) being arranged in the fastening bush (20) and the cylindrical bores (15, 16) being arranged on both sides of the hub cone (9).

4. Compressor impeller fastening according to Claim 3, **characterized in that** a plane face (21) is designed on the fastening bush (20) on the shaft side of the hub (6) and the shaft (2) has a corresponding plane stop (22).

5. Compressor impeller fastening according to Claim 4, **characterized in that** the shaft journal (7) is designed at least in two parts and consists of the shaft cone (11) and of a shaft collar (34) matching the cylindrical bore (16) on the shaft side.

6. Compressor impeller fastening according to Claim 4, **characterized in that** the shaft journal (7) is designed at least in three parts and consists of the shaft cone (11), of a shaft collar (34) matching the cylindrical bore (16) on the shaft side and of a cylindrical shaft end (33).

7. Compressor impeller fastening according to Claim 5 or 6, **characterized in that** at least one receiving device (35, 36) for a tool (37, 37') for mounting/demounting the compressor impeller (4), said tool being designed preferably as a differential screw with two external threads (38, 39) of different pitch, is arranged in each case in the shaft journal (7) and in the through bore (8).

8. Compressor impeller fastening according to Claim 7, **characterized in that** the two receiving devices (35, 36) are designed as internal threads, and the receiving device (35) of the shaft journal (7) is arranged in the shaft end (33) and is designed to be smaller than the receiving device (36) arranged in the through bore (8) of the hub (6).

9. Compressor impeller fastening according to Claim 7, **characterized in that** the two receiving devices (35, 36) are designed as internal threads, and the receiving device (35) of the shaft journal (7) is arranged in the shaft cone (11) and is designed to be smaller than the receiving device (36) arranged in the through bore (8) of the hub (6).

10. Compressor impeller fastening according to Claim 1, **characterized in that** the hub cone (9) is arranged upstream of the mass center of gravity (14) of the compressor impeller (4).

11. Compressor impeller fastening according to Claim 10, **characterized in that** a plane face (21') is designed on the hub (6) on the compressor side of the mass center of gravity (14) and the shaft (2) has a corresponding plane stop (22').

## Revendications

1. Connexion entre une roue de compresseur et un arbre pour des turbomachines à grande vitesse, avec une roue de compresseur (4) fixée sur un arbre (2), qui se compose d'un moyeu (6) garni de plusieurs aubes mobiles (5) et muni d'une paroi arrière (13) et qui possède un centre de gravité (14) du côté du compresseur par rapport à la paroi arrière (13), dans laquelle le moyeu (6) est pourvu d'un alésage central traversant (8) destiné à recevoir un tourillon d'arbre (7) de l'arbre (2) et l'alésage traversant (8) est configuré au moins en partie en un cône de moyeu (9) avec une base de forme polygonale (10), le tourillon d'arbre (7) présente un cône d'arbre (11) coopérant avec le cône de moyeu (9) et présentant une base (12) de forme polygonale correspondant à la base (10) du cône de moyeu (9), **caractérisée en ce que**
a) aussi bien le cône de moyeu (9) que le cône d'arbre (11) présentent chacun un diamètre moyen (23, 24) et ces diamètres moyens (23, 24) sont disposés à une distance axiale (25) du centre de gravité (14) de la roue de compresseur (4) qui correspond au moins à la moitié des diamètres moyens (23, 24),
b) le cône de moyeu (9) et le cône d'arbre (11) sont situés à l'extérieur du centre de gravité (14) de la roue de compresseur (4), et
c) du côté de l'arbre par rapport au cône de moyeu (9), l'alésage traversant (8) du moyeu (6) est configuré au moins en partie en un alésage cylindrique (16).

2. Connexion entre une roue de compresseur et un arbre suivant la revendication 1, **caractérisée en ce que** l'alésage traversant (8) du moyeu (6) est configuré, de part et d'autre du cône de moyeu (9), au moins en partie en un alésage cylindrique (15, 16).

3. Connexion entre une roue de compresseur et un arbre suivant la revendication 2, **caractérisée en ce que** le moyeu (6) de la roue de compresseur (4) présente une douille de connexion (20) pour le tourillon d'arbre (7) se raccordant du côté de l'arbre à la paroi arrière (13), dans laquelle le cône de moyeu (9) est disposé dans la douille de connexion (20) et les alésages cylindriques (15, 16) sont disposés de part et d'autre du cône de moyeu (9).

4. Connexion entre une roue de compresseur et un arbre suivant la revendication 3, **caractérisée en ce que**, du côté de l'arbre par rapport au moyeu (6), une face plane (21) est formée sur la douille de connexion (20) et l'arbre (2) présente une butée plane correspondante (22).

5. Connexion entre une roue de compresseur et un arbre suivant la revendication 4, **caractérisée en ce que** le tourillon d'arbre (7) est formé en au moins deux parties et se compose du cône d'arbre (11) ainsi que d'une portée d'arbre (34) correspondant à l'alésage cylindrique du côté de l'arbre (16).

6. Connexion entre une roue de compresseur et un arbre suivant la revendication 4, **caractérisée en ce que** le tourillon d'arbre (7) est formé en au moins trois parties et se compose du cône d'arbre (11), d'une portée d'arbre (34) correspondant à l'alésage cylindrique du côté de l'arbre (16) ainsi que d'un bout d'arbre cylindrique (33).

7. Connexion d'une roue de compresseur et d'un arbre suivant la revendication 5 ou 6, **caractérisée en ce qu'**au moins un dispositif de réception (35, 36) est chaque fois disposé dans le tourillon d'arbre (7) et dans l'alésage traversant (8) pour un outil de montage/démontage (37, 37') de la roue de compresseur (4) ayant de préférence la forme d'une vis différentielle avec deux filets extérieurs (38, 39) de pas différents.

8. Connexion entre une roue de compresseur et un arbre suivant la revendication 7, **caractérisée en ce que** les deux dispositifs de réception (35, 36) ont la forme de filets intérieurs, le dispositif de réception (35) du tourillon d'arbre (7) est disposé dans le bout d'arbre (33) et est plus petit que le dispositif de réception (36) disposé dans l'alésage traversant (8) du moyeu (6).

9. Connexion entre une roue de compresseur et un arbre suivant la revendication 7, **caractérisée en ce que** les deux dispositifs de réception (35, 36) ont la forme de filets intérieurs, le dispositif de réception (35) du tourillon d'arbre (7) est disposé dans le cône d'arbre (11) et est plus petit que le dispositif de réception (36) disposé dans l'alésage traversant (8) du moyeu (6).

10. Connexion entre une roue de compresseur et un arbre suivant la revendication 1, **caractérisée en ce que** le cône de moyeu (9) est disposé en amont du centre de gravité (14) de la roue de compresseur (4).

11. Connexion entre une roue de compresseur et un arbre suivant la revendication 10, **caractérisée en ce qu'**une face plane (21') est formée sur le moyeu (6) et l'arbre (2) présente une butée plane correspondante (22'), du côté du compresseur par rapport au centre de gravité (14).
